# FASCICULE DE BREVET EUROPEEN

(11) **EP 0 451 068 B1**
(45) Date de publication et mention de la délivrance du brevet: **04.08.1993**
(21) Numéro de dépôt: 91420114.0
(22) Date de dépôt: 03.04.1991
(51) Int. Cl.: E04G 7/30

(54) **Pièce d'assemblage pour éléments longiformes**
Verbindungsstück für längliche Elemente
Connecting piece for longitudinal elements

(30) Priorité: 04.04.1990 FR 9004769
(43) Date de publication de la demande: 09.10.1991
(73) Titulaire: Perruelle, Claude, F-69390 Millery (FR)
(72) Inventeur: Perruelle, Claude, F-69390 Millery (FR)
(74) Mandataire: Maureau, Philippe

(56) Documents cités:
- EP-A- 0 289 825
- FR-A- 2 288 199
- FR-A- 2 520 482
- GB-A- 2 155 140

## Description

La présente invention concerne une pièce d'assemblage pour éléments longiformes.

Cette pièce est, d'une manière générale, prévue pour équiper tout élément longiforme destiné à réaliser, au moyen de son assemblage avec d'autres éléments identiques ou similaires, une structure porteuse. En particulier, elle est destinée à des éléments permettant la réalisation d'un échafaudage.

Il est connu d'assembler deux éléments d'un échafaudage par l'engagement l'un dans l'autre d'organes complémentaires de fixation qu'ils comportent et le verrouillage de ceux-ci.

Suivant une forme de réalisation, décrite dans la demande de brevet FR-A-2288199, l'assemblage est réalisé au moyen de collerettes fixées coaxialement aux montants et de pièces complémentaires d'assemblage solidaires des extrémités des traverses, comprenant chacune une gorge permettant son engagement autour d'une partie de la collerette et des trous prévus pour, lorsque cet engagement est réalisé, coïncider avec un trou que comprend la collerette, de manière à permettre l'introduction en force à travers eux d'une clavette de verrouillage en forme de coin, dont un bord est en appui contre la pièce et dont l'autre bord est en appui contre la collerette, afin qu'elle permette de réaliser, lorsqu'elle est enfoncée, le blocage de la pièce sur la collerette.

Les pièces d'assemblage actuellement connues sont métalliques et coulées en fonderie. Elles présentent les inconvénients d'être très lourdes, difficiles à fabriquer, à un coût important, et d'imposer de longs délais pour leur réalisation. De plus, leur poids important en limite les dimensions, de sorte que, dans le cas où elles sont prévues pour, après montage, être en appui contre la paroi du montant, leur surface d'appui contre cette paroi est insuffisante pour éliminer un certain jeu des montants par rapport aux traverses lors de la construction de l'échafaudage, ce qui entraîne, outre l'instabilité de ce dernier, un risque d'endommagement des pièces et des collerettes.

La présente invention vise à remédier à ces inconvénients.

A cette fin, la pièce d'assemblage qu'elle concerne, qui est du type fixée à une extrémité d'un élément et comprenant une gorge destinée à permettre son engagement autour d'un organe complémentaire de fixation porté par un autre élément devant être fixé à l'élément auquel est fixée la pièce, se caractérise en ce qu'elle présente, en section transversale, un profil en forme de M dont les deux branches centrales, qui sont séparées des branches latérales par des volumes libres, délimitent entre elles la gorge précitée et dont les branches latérales permettent la fixation de la pièce à l'élément longiforme qu'elle équipe.

Grâce à ses volumes libres, la pièce d'assemblage selon l'invention est particulièrement légère. Elle est en outre très simple et rapide à réaliser, à un faible coût, et ce, en particulier lorsqu'elle est constituée par une bande métallique pliée de manière à délimiter ses branches, conformément à une forme préférée de réalisation.

De préférence, la pièce comprend deux parties planes, situées dans un même plan et orientées perpendiculairement à la gorge, de part et d'autre de l'ouverture de laquelle elles débordent largement, la profondeur de la gorge étant prévue pour qu'en position assemblée de la pièce et de son organe complémentaire de fixation précité, les parties planes viennent s'appuyer contre la paroi de l'élément longiforme portant l'organe complémentaire de fixation.

Ces parties planes constituent de larges sones d'appui de la pièce, propres à éliminer tout jeu entre les éléments lorsqu'ils sont assemblés. Grâce à la légèreté de la pièce selon l'invention, la longueur de ces sones d'appui peut être plus que doublée par rapport à celle des sones d'appui que comprennent les pièces existantes, ce qui permet de rendre l'échafaudage parfaitement stable. Les branches latérales jouent le rôle de contreventement de ces parties planes et permettent une répartition des efforts transmis à la pièce.

Avantageusement, la pièce est destinée à être fixée à un élément longiforme creux intérieurement et la partie de ses branches centrales qui délimite le fond de la gorge est conformée pour être engagée dans la cavité de l'élément lorsque la pièce est fixée à celui-ci, cette partie étant prolongée latéralement par des épaulements destinés à venir en appui contre le bord de l'ouverture de l'élément.

Cette conformation permet de réaliser des points supplémentaires de fixation de la pièce à l'élément au niveau de ses branches centrales. Ces dernières, qui peuvent être amenées à subir des efforts importants, sont ainsi parfaitement solidarisées à l'élément.

De préférence, la pièce équipe l'extrémité d'une traverse et les bords latéraux de ses branches convergent du côté opposé à la traverse.

De telles pièces permettent la fixation de plusieurs traverses sur une même collerette, qui, fixée coaxialement à un montant de l'échafaudage, constitue l'organe complémentaire de fixation des pièces, cette fixation pouvant se faire avec de faibles angles d'écartement entre les traverses.

Par ailleurs, suivant une forme préférée d'exécution de l'invention, la pièce comprend des trous prévus pour, lorsque son engagement sur son organe complémentaire de fixation est réalisé, coïncider avec un trou que comprend cet organe, de manière à permettre l'introduction en force à travers eux d'une clavette de verrouillage en forme de coin dont un bord est en appui contre la pièce et dont l'autre bord est en appui contre l'organe, afin qu'elle permette de réaliser, lorsqu'elle est enfoncée, le blocage de la pièce sur l'organe.

Avantageusement, la clavette comporte, à proximité de son extrémité la moins large, un téton en saillie formant goupille et le trou ménagé dans la branche latérale de la pièce située du côté opposé au téton est prévu pour laisser passer la clavette mais pas le téton, alors que lesautres trous sont prévus pour laisser passer la clavette et le téton.

Ainsi, la clavette ne peut séparée de la pièce et reste toujours à poste.

De toute façon, l'invention sera bien comprise à l'aide de la description qui suit, en référence au dessin schématique annexé représentant, à titre d'exemple non limitatif, une forme de réalisation préférée de la pièce selon l'invention.

Figures 1,3 et 4 en sont des vues respectivement en perspective, en coupe transversale et de dessus en cours de fonctionnement ; et

Figure 2 est une vue de dessus d'une bande métallique découpée à partir de laquelle elle est obtenue.

La figure 1 représente, en traits forts, une pièce d'assemblage 2 et, en traits fins et fictivement représentés comme étant transparents, une traverse 3 métallique et tubulaire, à laquelle est fixée la pièce 2, ainsi qu'un montant 4, également métallique et tubulaire, sur lequel est fixée coaxialement une collerette 5, percée de trous 6 et destinée à l'adaptation de la pièce 2 pour réaliser l'assemblage de la traverse 3 et du montant 4. Pour permettre cette adaptation, la pièce 2 comprend une gorge 7 engagée autour de la collerette 5.

Comme cela est plus particulièrement visible sur la figure 3, la pièce 2 présente en section transversale un profil en forme de M dont les deux branches centrales 2a délimitent entre elles la gorge 7 et dont les branches latérales 2b, obliques, convenablement cintrées longitudinalement au niveau de leur extrémité libre, permettent la fixation de la pièce 2 à la traverse 3 par soudure.

La pièce 2 comprend deux parties planes 2c, situées dans un même plan et orientées perpendiculairement à la gorge 7, de part et d'autre de l'ouverture de laquelle elles débordent largement. La profondeur de la gorge est prévue pour qu'en position assemblée de la pièce 2 et de la collerette 5, les parties planes 2c puissent venir s'appuyer contre la paroi du montant 4.

Les branches centrales 2a délimitent, avec les branches latérales 2b et les parties 2c, des volumes libres 8.

La partie des branches 2a constituant le fond de la gorge 6 est engagée dans la cavité de la traverse 3. Cette partie est prolongée latéralement par des épaulements 10 venant en appui contre le bord de l'ouverture de la traverse 3, auquel ils sont soudés. Les bords latéraux 11 des branches 2a et une partie de ceux des branches 2b convergent du côté opposé à la traverse 3.

Par ailleurs, la pièce 2 est équipée d'une clavette 15 destinée à être engagée au travers de trous 16,17 et 18 ménagés dans les branches 2a et 2b et alignés verticalement, ainsi qu'au travers du trou 6 avec lequel ils coïncident, lorsque la pièce 2 est engagée sur la collerette 5. La clavette 15 a la forme d'un coin et l'un 15a de ses bords est en appui contre les bords tournés vers le montant 4 des trous 17 et 18 tandis que l'autre 15b de ses bords est amené à s'appuyer contre l'ouverture du trou 6 au cours de l'enfoncement de la clavette 15.

La clavette 15 est équipée d'un téton 20 faisant saillie latéralement de son extrémité située du côté opposé à la branche latérale 2b dans laquelle est ménagé le trou 17, la largeur de ce dernier étant telle qu'il permette le passage et le coulissement de la clavette 15 mais pas le passage du téton 20 alors que la largeur des trous 16 et 18 est telle qu'elle permet le passage à travers eux tant de la clavette 15 que du téton 20.

La figure 2 représente une bande métallique 30 qui est symétrique de part et d'autre de ses axes médians longitudinal et transversal, à l'exception du fait que, parmi les quatre trous 36,37 et 38 qu'elle comprend, les trous 37 et 38 diffèrent dans leurs dimensions.

La bande 30 comprend une partie centrale 30a et des parties d'extrémité 30b séparées de la partie centrale par des parties intermédiaires 30c.

La partie 30a comprend les trous 36 et, en son milieu, deux évidements rectangulaires 35 ménagés dans ses bords longitudinaux. De part et d'autre de ces évidements 35, ces derniers sont obliques et convergent l'un vers l'autre en direction des parties 30c puis divergent après celles-ci suivant le même angle. L'une des parties 30b comprend le trou 37 et l'autre le trou 38.

La bande 30 est destinée à être pliée pour permettre l'obtention de la pièce 2.

Il apparaît clairement sur les figures 1,3 et 4 que la partie 30a de la bande 30, après repliage sur elle même autour de son axe médian transversal, constitue les branches centrales 2a de la pièce 2 et le fond de la gorge 7 tandis que ses parties 30b constituent les branches 2b et ses parties 30c les parties planes 2c. Les trous 36,37 et 38 constituent respectivement les trous 16,17 et 18 et les bords obliques de la bande 30 constituant les bords latéraux convergents 11 des branches 2a et 2b de la pièce 2. Les bords 35a des évidements 35 permettent de réaliser les épaulements 10.

En pratique, l'enfoncement en force de la clavette 15 permet de réaliser le blocage de la pièce 2 sur la collerette 5 et de presser les surfaces 2c contre la paroi du montant 4. La clavette 15 ne peut être séparée de la pièce 2 grâce au téton 21 et au trou 17, et reste toujours à poste, la clavette 15 pouvant être mise en position d'attente le long de la traverse 3 grâce à la conformation de la pièce 2, comme cela est représenté sur la figure 3 en traits mixtes, position qui facilite son engagement ultérieur à travers la pièce 2 et qui facilite le stockage et le rangement des traverses 3.

Les parties 2c constituent de larges zones d'appui de la pièce 2, propres à éliminer tout jeu entre la traverse 3 et le montant 4 lorsqu'ils sont assemblés. Les branches 2b, obliques, jouent le rôle de contreventement des parties 2c et permettent de répartir les efforts que subit la pièce 2.

Les épaulements 10 permettent de réaliser des points de fixation supplémentaires de la pièce 2 à la traverse 3, afin de parfaitement solidariser ses branches centrales 2a à celle-ci.

Les bords obliques convergents de la pièce 2 permettent le montage de plusieurs traverses 3 sur la collerette 4 avec des angles minimum d'écartement entre elles de 45°.

Grâce à son obtention à partir de la bande 30 et à l'existence de ses volumes libres 8, la pièce est simple à réaliser et particulièrement légère, tout en étant très résistante du fait de ses différents points de fixation.

## Revendications

1. Pièce d'assemblage pour éléments longiformes, du type fixée à une extrémité d'un élément et comprenant une gorge destinée à permettre son engagement autour d'un organe complémentaire de fixation porté par un autre élément devant être fixé à l'élément auquel est fixée la pièce, caractérisée en ce qu'elle présente, en section transversale, un profil en forme de M dont les deux branches centrales (2a), qui sont séparées des branches latérales (2b) par des volumes libres (8), délimitent entre elles la gorge (7) précitée et dont les branches latérales (2b) permettent la fixation de la pièce (2) à l'élément longiforme (3) qu'elle équipe.

2. Pièce d'assemblage selon la revendication 1, caractérisée en ce qu'elle est constituée par une bande métallique (30) pliée de manière à délimiter ses branches (2a,2b).

3. Pièce d'assemblage selon la revendication 1 ou 2, caractérisée en ce que la pièce (2) comprend deux parties planes (2c), situées dans un même plan et orientées perpendiculairement à la gorge (7) de part et d'autre de l'ouverture de laquelle elles débordent largement, la profondeur de la gorge (7) étant prévue pour qu'en position assemblée de la pièce (2) et de son organe complémentaire de fixation (5) précité, les parties planes (2c) viennent s'appuyer contre la paroi de l'élément longiforme (4) portant l'organe complémentaire de fixation (5).

4. Pièce d'assemblage selon l'une des revendications 1 à 3, caractérisée en ce que la pièce (2) est destinée à être fixée à un élément longiforme (3) creux intérieurement et la partie de ses branches centrales (2a) qui délimite le fond de la gorge (7) est conformée pour être engagée dans la cavité de l'élément (3) lorsque la pièce (2) est fixée à celui-ci, cette partie étant prolongée latéralement par des épaulements (10) destinés à venir en appui contre le bord de l'ouverture de l'élément (3).

5. Pièce d'assemblage selon l'une des revendications 1 à 4, caractérisée en que la pièce (2) équipe l'extrémité d'une traverse (3) et les bords latéraux (11) de ses branches (2a,2b) convergent du côté opposé à la traverse (3).

6. Pièce d'assemblage selon l'une des revendications 1 à 5, caractérisée en ce que la pièce (2) comprend des trous (16,17,18) prévus pour, lorsque son engagement sur son organe complémentaire de fixation (5) est réalisé, coïncider avec un trou (6) que comprend cet organe (5), de manière à permettre l'introduction en force à travers eux d'une clavette de verrouillage (15) en forme de coin, dont un bord (15a) est en appui contre la pièce (2) et dont l'autre bord (15b) est en appui contre l'organe (5), afin qu'elle permette de réaliser, lorsqu'elle est enfoncée, le blocage de la pièce (2) sur l'organe (5).

7. Pièce d'assemblage selon la revendication 6, caractérisée en ce que la clavette (15) comporte, à proximité de son extrémité la moins large, un têton (20) en saillie formant goupille et le trou (17) ménagé dans la branche latérale (2b) de la pièce (2) située du côté opposé au têton (20) est prévu pour laisser passer la clavette (15) mais pas le têton (20), alors que les autres trous (16,18) sont prévus pour laisser passer la clavette (15) et le têton (20).

8. Pièce d'assemblage selon la revendication 6 ou 7, caractérisée en ce qu'elle est conformée pour permettre le positionnement de la clavette (15) le long de l'élément longiforme qu'elle équipe.

## Patentansprüche

1. Verbindungsstück für längliche Elemente von der Art, welches an einem Ende eines Elementes befestigt ist und eine Rille aufweist, die dazu bestimmt ist, seinen Eingriff um ein komplementäres Befestigungsorgan herum zu erlauben, das von einem anderen Element getragen ist, welches an dem Element befestigt werden soll, an dem das Stück befestigt ist, dadurch gekennzeichnet,
daß es im Querschnitt ein Profil in der Form eines M aufweist, dessen zwei zentrale Arme (2a), die von den seitlichen Armen (2b) durch Freiräume (8) getrennt sind, zwischen sich die vorerwähnte Rille (7) festlegen, und dessen seitliche Arme (2b) die Befestigung des Stücks (2) an dem länglichen Element (3) erlauben, das mit ihm ausgerüstet ist.

2. Verbindungsstück nach Anspruch 1, dadurch gekennzeichnet,
daß es von einem Metallband (30) gebildet ist, welches derart gefaltet ist, daß es seine Arme (2a, 2b) festlegt.

3. Verbindungsstück nach Anspruch 1 oder 2, dadurch gekennzeichnet,
daß das Stück (2) zwei ebene Abschnitte (2c) aufweist, die sich in derselben Ebene befinden und senkrecht zu der Rille (7) beidseitig der Öffnung ausgerichtet sind, von der sie weit überstehen, wobei die Tiefe der Rille (7) vorgesehen ist, damit sich in der Verbindungsposition des Stücks (2) und seines vorerwähnten komplementären Befestigungsorgans (5) die ebenen Abschnitte (2c) an der Wand des länglichen Elementes (4) abstützen, das das komplementäre Befestigungsorgan (5) trägt.

4. Verbindungsstück nach einem der Ansprüche 1 bis 3, dadurch gekennzeichnet,
daß das Stück (2) bestimmt ist, an einem länglichen, innen hohlen Element (3) befestigt zu werden, und der Abschnitt seiner zentralen Arme (2a), der den Boden der Rille (7) festlegt, angepaßt ist, daß er in den Hohlraum des Elementes (3) eingebracht ist, wenn das Stück (2) an jenem befestigt ist, wobei dieser Abschnitt seitlich durch Schultern (10) verlängert ist, die zum Abstützen am Rand der Öffnung des Elementes (3) bestimmt sind.

5. Verbindungsstück nach einem der Ansprüche 1 bis 4, dadurch gekennzeichnet,
daß das Stück (2) an einem Ende einer Traverse (3) angebracht ist und die Seitenränder (11) seiner Arme (2a, 2b) auf der zu der Traverse entgegengesetzten Seite konvergieren.

6. Verbindungsstück nach einem der Ansprüche 1 bis 5, dadurch gekennzeichnet,
daß das Stück (2) Löcher (16, 17, 18) aufweist, die, wenn sein Eingriff an dem komplementären Befestigungsorgan (5) erfolgt ist, mit einem Loch (6), das dieses Organ (5) aufweist, derart übereinstimmen, daß mit Kraft durch diese hindurch ein Verriegelungsanker (15) in der Form eines Keils eingeführt werden kann, dessen einer Rand (15a) gegen das Stück (2) und dessen anderer Rand (15b) gegen das Organ (5) drückt, damit er, wenn er eingetrieben ist, die Herstellung der Blockierung des Stücks (2) an dem Organ (5) erlaubt.

7. Verbindungsstück nach Anspruch 6, dadurch gekennzeichnet,
daß der Anker (15) nahe seinem weniger breiten Ende einen einen Stift bildenden, vorstehenden Ansatz (20) aufweist und das in dem seitlichen Arm (2b) des Stücks (2) ausgebildete Loch (17), der sich auf der dem Anschlag (20) gegenüberliegenden Seite befindet, vorgesehen ist, daß der Anker (15) aber nicht der Ansatz (20) hindurchgehen kann, während die anderen Löcher (16, 18) vorgesehen sind, den Anker (15) und den Ansatz (20) hindurchgehen zu lassen.

8. Verbindungsstück nach Anspruch 6 oder 7, dadurch gekennzeichnet,
daß es angepaßt ist, die Positionierung des Ankers (15) längs des länglichen Elementes zu erlauben, an dem es angebracht ist.

## Claims

1. An assembly component for elongate elements, of the type fixed to one end of an element and including a throat intended to permit its engagement around a complementary fixing member carried by another element which is to be fixed to the element to which the component is fixed, characterised in that it has, in transverse section, an M-shaped profile of which the two central arms (2a), which are separated from lateral arms (2b) by free spaces (8), define between them the aforesaid throat (7) and of which the lateral arms (2b) permit the fixing of the component (2) to the elongate element (3) to which it is fitted.

2. An assembly component according to Claim 1, characterised in that it is constituted by a metal strip (30) bent in such a manner as to define its arms (2a,2b).

3. An assembly component according to Claim 1 or 2, characterised in that the component (2) includes two flat portions (2c) disposed in the same plane and oriented perpendicularly to the throat (7) to either side of the opening beyond which they broadly extend, the depth of the throat (7) being provided so that in the assembled position of the component (2) and its aforesaid complementary fixing member (5), the flat portions (2c) come to bear against the wall of the elongate element (4) carrying the complementary fixing member (5).

4. An assembly component according to one of Claims 1 to 3, characterised in that the component (2) is intended to be fixed to an internally hollow elongate element (3) and the portion of its central arms (2a) which defines the bottom of the throat (7) is shaped to be engaged in the cavity of the element (3) when the component (2) is fixed to the latter, this portion being extended laterally by shoulders (10) intended to come to bear against the edge of the opening of the element (3).

5. An assembly component according to one of Claims 1 to 4, characterised in that the component (2) is fitted to the end of a cross-member (3) and the lateral edges (11) of its arms (2a,2b) converge from the side facing the cross-member (3).

6. An assembly component according to one of Claims 1 to 5, characterised in that the component (2) includes holes (16,17,18) provided so that, when its engagement on its complementary fixing member (5) is effected, they coincide with a hole (6) included in this member (5), so as to permit the introduction therethrough by force of a locking key (15) in the form of a wedge, of which one edge (15a) bears against the component (2) and of which the other edge (15b) bears against the member (5), so that when it is forced in, it permits the locking of the component (2) on the member (5) to be effected.

7. An assembly component according to Claim 6, characterised in that the key (15) includes, near its narrower end, a protrusion (20) forming a retaining peg and the hole (17) formed in the lateral arm (2b) of the component (2) located at the side opposite to the protrusion (20) is provided to allow the passage of the key (15), but not the protrusion (20), whilst the other holes (16,18) are provided to permit passage of the key (15) and the protrusion (20).

8. An assembly component according to Claim 6 or 7, characterised in that it is shaped to permit the positioning of the key (15) along the elongate element to which it is fitted.
